# FASCICULE DE BREVET EUROPEEN

(11) **EP 0 403 717 B1**
(45) Date de publication et mention de la délivrance du brevet: **04.08.1993**
(21) Numéro de dépôt: 89810469.0
(22) Date de dépôt: 19.06.1989
(51) Int. Cl.: G04B 19/28

(54) **Montre à lunette tournante**
Uhr mit einer drehbaren Lünette
Watch with a rotating bezel

(43) Date de publication de la demande: 27.12.1990
(73) Titulaire: Roventa-Henex SA, CH-2501 Bienne (CH)
(72) Inventeur: Schneider, Henri, CH-2615 Sonvilier (CH); Fernandez, Pablo, CH-2300 La Chaux-de-Fonds (CH)
(74) Mandataire: Steiner, Martin

(56) Documents cités:
- EP-A- 0 216 420
- CH-A- 214 225
- CH-A- 328 869
- CH-B- 631 592
- CH-B- 662 922

## Description

La présente invention concerne une montre à lunette tournante avec un système d'indexage comportant une couronne à denture et au moins un cliquet qui s'engage dans ladite denture.

Les montres connues de ce type et en particulier leur système d'indexage pour le positionnement de la lunette ne sont pas satisfaisants parce que leur fabrication est relativement onéreuse et/ou le montage est également trop compliqué et coûteux, et/ou le choix des matériaux est limité.

EP-0 216 420 divulgue un dispositif de lunette tournante pourvue d'une denture venue d'une pièce ou fixée solidairement avec celle-ci, coopérant avec une bague comportant des cliquets, ceux-ci (bague et cliquets) et la denture de la lunette étant obligatoirement en matière synthétique. Une bague de tension est chassée sur la bague porte-cliquets. La liaison axiale de l'ensemble formé la lunette tournante, le porte-cliquets et la bague de tension, ensemble fiché sur une portée cylindrique de la carrure apparaît incertaine, si ce n'est la liaison de la lunette seule. De plus, en cas de désordres, tout l'ensemble précité devra être changé.

La conception de la lunette tournante décrite dans CH-214 225, en dehors du fait d'impliquer la mise en place d'une lunette de glace, est telle que le démontage et le remplacement de pièces deviennent des opérations délicates impliquant un outillage spécial; il est quasiment exclu que l'utilisateur les fassent lui-même, les risques de provoquer d'autres dommages étant trop grands.

Ainsi, le but de la présente invention est de prévoir une montre à lunette tournante avec un système d'indexage particulièrement simple à fabriquer et à assembler, système qui peut aussi être démonté très facilement pour réparer ou remplacer des parties défectueuses ou trop usées. Cette facilité de montage et de démontage permet l'utilisation d'éléments relativement simples venus d'un matériel notamment métallique ou synthétique qui peut être peu résistant à l'usure, étant donné que ces éléments peuvent facilement être remplacés. Ce but est atteint en ce que le système d'indexage et la lunette sont montés amovibles à l'aide d'éléments élastiques agissant axialement et appuyés sur des parties de la carrure. Les différents organes mis en oeuvre sont des pièces indépendantes qui coopèrent entre elles en étant retenues par les seules actions de forces d'organes de rappel, si bien que toute fixation devient inutile, ce qui permet l'utilisation d'éléments simples et un montage également simple.

De préférence le ou les cliquet(s) qui coopèrent avec ladite couronne à denture font également partie d'un élément distinct de la lunette et de la carrure, c'est-à-dire d'un élément librement monté entre la carrure et la lunette.

L'invention sera expliquée en détail à l'aide du dessin qui représente deux exemples d'exécution de la montre selon l'invention.
La fig. 1 est une section radiale, et
la fig. 2 est une section circonférentielle du premier exemple d'exécution,
la fig. 3 est une section radiale, et
la fig. 4 est une section circonférentielle du deuxième exemple d'exécution.

La montre représentée partiellement sur les figures 1 et 2 présente une carrure 1 dans laquelle est montée le mouvement de montre non représenté. La carrure présente deux gorges annulaires 2 et 3 destinées au montage de la lunette 4. Sur le fond 5 d'une gorge annulaire de la lunette 4 se trouvent les repères, par exemple des chiffres et des divisions. La lunette 4 est montée sur la carrure 1 à l'aide d'un ressort fil multipan 6 légerement incliné et s'engageant dans la gorge 2 de la carrure 1 ainsi que dans une gorge 7 de la lunette 4. Par ce ressort 6 la lunette 4 est pressée vers le bas contre un épaulement de la carrure. Une couronne 8 à denture est librement disposée entre la lunette et la carrure. La position angulaire de cette couronne 8 par rapport à la lunette 4 est determinée par des goupilles ou ergots 9 de la couronne 8 qui s'engagent dans des encoches ou des trous 10 de la lunette. Dans la gorge 3 de la carrure 1 se trouve un ressort plat 11 avec quelques ergots ou lames élastiques 12 qui font cliquets et qui s'engagent dans la denture de la couronne 8. Les cliquets 12 sont uniformément répartis autour de la circonférence. En outre, le ressort 11 présente des ergots 13 qui s'engagent dans des encoches 14 de la carrure 1 pour determiner la position angulaire du ressort plat 11 respectivement des cliquets 12 par rapport à la carrure.

La couronne 8 et le ressort plat 11 constituent ainsi un système d'indexage pour la lunette, système qui est librement maintenu entre la carrure 1 et la lunette 4 simplement sous l'action des ressorts 6 et 11. D'une part, la lunette 4 est maintenue dans sa position représentée par le ressort 6 tandis que la couronne 8 est maintenue dans sa position en contact avec la lunette et avec ses goupilles 9 s'engageant dans les trous 10 par l'élasticité des cliquets 12 venus d'une pièce avec le ressort plat 11. Il est ainsi évident que le système d'indexage est composé d'éléments extrêmement simples et bon marché et que le montage de ce système respectivement de la lunette avec son système d'indexage est également extrêmement simple. Par traction sur la lunette vers le haut on peut l'enlever sous une legère compression du ressort 6 pour remplacer la couronne 8 ou le ressort 11 défectueux. Il est ainsi possible de prévoir une couronne en plastique et ainsi bon marché qui peut facilement être remplacée. Le système se prête au montage avec n'importe quel type de montre et de lunette soit en métal soit en plastique.

Dans les figures 3 et 4 des éléments correspondants sont désignés par les mêmes chiffres de référence que dans les figures 1 et 2. L'exemple d'exécution selon les figures 3 et 4 se distingue essentiellement de l'exemple selon les figures 1 et 2 par le fait que la couronne à denture 8 est placée du côté de la carrure 1 tandis que le ressort plat 11 est placé du côté de la lunette 4. Les ergots ou goupilles 9 de la couronne 8 s'engagent dans des trous 15 de la carrure tandis que les lames 13 du ressort 11 s'engagent dans des trous 16 de la lunette 4.

## Revendications

1. Montre à lunette tournante, avec un système d'indexage comportant une couronne (8) à denture et au moins un cliquet (12) qui s'engage dans ladite denture, caractérisée en ce que le système d'indexage (8,12) et la lunette (4) sont montés amovibles à l'aide d'éléments élastiques (6,11) agissant axialement et appuyés sur des parties de la carrure (1).

2. Montre à lunette tournante selon la revendication 1, caractérisée en ce que le(s) cliquet(s) (12) et l'élément élastique (11) sont venus d'une seule pièce.

3. Montre selon la revendication 1 ou 2, caractérisée en ce que les éléments (8,11,12) du système d'indexage sont librement maintenus par une pression axiale agissant entre la lunette (4) et la carrure (1).

4. Montre selon l'une des revendications 1 à 3, caractérisée en ce que ladite couronne (8) présente une denture axiale.

5. Montre selon l'une des revendications 1 à 4, caractérisée en ce que ladite couronne (8) et l'élément élastique (11) muni dudit ou desdits cliquet(s) (12) présentent des pieds ou des ergots (9,13) qui s'engagent de manière amovible dans des encoches (10,14) de la carrure respectivement de la lunette.

6. Montre selon l'une des revendications 1 à 5, caractérisée en ce que l'élément élastique (11) est un ressort plan.

7. Montre selon l'une des revendications 1 à 6, caractérisée en ce que l'élément élastique (6) est un ressort multipan placé entre la lunette (4) et la carrure (1).

8. Montre selon la revendication 7, caractérisée en ce que ledit ressort multipan (6) s'engage de manière amovible dans des gorges (2,7) de la carrure (1) et de la lunette (4).

9. Montre selon l'une des revendications 1 à 8, caractérisée en ce que ladite couronne (8) est supportée librement entre deux éléments élastiquement sollicités contre celle-ci.

## Patentansprüche

1. Uhr mit drehbarem Reif, mit einem Indexiersystem, welches eine Krone (8) mit Verzahnung und mindestens eine Klinke (12) aufweist, welche in die Krone eingreift, dadurch gekennzeichnet, dass das Indexiersystem (8,12) und der Reif (4) mittels elastischer Elemente (6,11), welche axial wirken und auf Teilen des Mittelteils aufliegen, lösbar montiert sind.

2. Uhr mit drehbarem Reif nach Anspruch 1, dadurch gekennzeichnet, dass die Klinke(n) (12) und das elastische Element (11) aus einem Stück bestehen

3. Uhr nach Anspruch 1 oder 2, dadurch gekennzeichnet, dass die Teile (8,11,12) des Indexiersystems durch eine zwischen dem Reif (4) und dem Mittelteil (1) wirkende axiale Druckkraft lose gehalten sind.

4. Uhr nach einem der Ansprüche 1 bis 3, dadurch gekennzeichnet, dass die Krone (8) eine axiale Verzahnung aufweist.

5. Uhr nach einem der Ansprüche 1 bis 4, dadurch gekennzeichnet, dass die Krone (8) und das elastische Element (11) mit der oder den Klinke(n) (12) Zapfen oder Nasen (9.13) aufweisen, die lösbar in Aussparungen (10,14) des Mittelteils bzw. des Reifs eingreifen.

6. Uhr nach einem der Ansprüche 1 bis 5, dadurch gekennzeichnet, dass das elastische Element (11) eine Blattfeder ist.

7. Uhr nach einem der Ansprüche 1 bis 6, dadurch gekennzeichnet, dass das elastische Element (6) eine zwischen dem Reif (4) und dem Mittelteil (1) eingesetzte wellenförmige Feder ist.

8. Uhr nach Anspruch 7, dadurch gekennzeichnet, dass die wellenförmige Feder (6) lösbar in Nuten (2,7) des Mittelteils (1) und des Reifs (4) eingreift.

9. Uhr nach einem der Ansprüche 1 bis 8, dadurch gekennzeichnet, dass die Krone (8) frei zwischen zwei Teilen gehalten ist, welche elastisch dagegendrücken.

## Claims

1. A watch having a rotatable bezel, with an indexing system comprising a ring (8) with a toothing and at least one pawl (12) engaging into said toothing, characterized in that the indexing system (8,12) and the bezel (4) are removably mounted by means of elastic elements (6,11) acting in axial direction and supported on parts of the middle (1).

2. A watch having a rotatable bezel according to claim 1, characterized in that the pawl(s) (12) and the elastic element (11) consist of a single piece.

3. A watch according to claim 1 or 2, characterized in that the elements (8,11,12) of the indexing system are loosely maintained by an axial pressure acting between the bezel (4) and the middle (1).

4. A watch according to one of claims 1 to 3, characterized in that said ring (8) comprises an axial toothing.

5. A watch according to one of claims 1 to 4, characterized in that said ring (8) and the elastic element (11) with said pawl(s) (12) comprise pegs or projections (9,13) which removably engage in notches (10,14) of the middle and of the bezel, respectively.

6. A watch according to one of claims 1 to 5, characterized in that the elastic element (11) is a flat spring.

7. A watch according to one of claims 1 to 7, characterized in that the elastic element (6) is a wave-shaped spring which is placed between the bezel (4) and the middle (1).

8. A watch according to claim 7, characterized in that said wave-shaped spring (6) removably engages in grooves (2,7) of the middle (1) and of the bezel (4).

9. Watch according to one of claims 1 to 9, characterized in that said ring (8) is loosely supported between two elastic elements which are applied against it.
